# EUROPÄISCHE PATENTSCHRIFT

(11) **EP 2 156 080 B1**
(45) Veröffentlichungstag und Bekanntmachung des Hinweises auf die Patenterteilung: **19.10.2011**
(21) Anmeldenummer: 08760192.8
(22) Anmeldetag: 29.05.2008
(51) Int. Cl.: F16K 31/06

(54) **MAGNETVENTILKOPF EINES MAGNETVENTILS**
SOLENOID VALVE HEAD OF A SOLENOID VALVE
TÊTE D'ÉLECTROVANNE

(30) Priorität: 05.06.2007 DE 102007026488; 05.06.2007 DE 202007008007 U
(43) Veröffentlichungstag der Anmeldung: 24.02.2010
(73) Patentinhaber: Robert Bosch GmbH, 70442 Stuttgart (DE)
(72) Erfinder: GRUEN, Armin, 36396 Steinau (DE); LUDWIG, Bathon, 36396 Steinau (DE); FIRNGES, Matthias, 36381 Schluechtern (DE)
(86) Internationale Anmeldenummer: PCT/EP2008/056601
(87) Internationale Veröffentlichungsnummer: WO 2008/148692

(56) Entgegenhaltungen:
- EP-A- 1 219 314
- DE-A1- 3 609 366
- DE-A1- 19 839 476
- GB-A- 804 414

## Beschreibung

Magnetventilkopf eines Magnetventils, das einen in seiner Längsrichtung hin- und herbeweglichen und in einer Längsrichtung, wie in einer Ventilschließrichtung, federvorgespannten Ventilbolzen aufweist, der über eine hiermit verbundene Ankerplatte von einem in dem Magnetgehäuse in Längsrichtung definiert gehaltenen Magnetkern mit eingesetzter Magnetspule entgegen der Federvorspannung des Magnetventils elektromagnetisch anziehbar ist, wobei der Magnetkern oder ein eventuell vorhandener und diesen aufnehmender Magnetkernhalter an seinem Umfang und nach außen vorstehende Außenprofilierung aufweist, und wobei der Magnetkern im Magnetgehäuse mittel einer Bajonettverriegelung aufgenommen ist.

Ein solcher Magnetventilkopf wurde bereits in Dokument EP1219314 offenbart.

Bekannte Magnetventilköpfe dieser Art haben ein aus Hülse und Hülsenboden bestehendes zweiteiliges Magnetgehäuse. Bei der Montage wird der Magnetkern bei abgenommenem Hülsenboden bis zu einem definierten Hülsenanschlag in die Hülse geschoben und dann durch den befestigten Boden in der Hülse gehalten. Dieser Aufbau und die damit verbundenen Montagevorgänge sind kompliziert und teuer. Außerdem besteht hierbei das Problem einer zuverlässigen Paßgenauigkeit, bei der es darauf ankommt, daß der Magnetkern im Magnetgehäuse und im zusammengebauten Magnetventil eine sehr exakte Ruheposition gegenüber der beweglichen Ankerplatte des Magnetventils beibehält.

Der vorliegenden Erfindung liegt die Aufgabe zugrunde, einen Magnetventilkopf der genannten Art so auszubilden, daß er mit einfachen Maßnahmen eine kostengünstige sowie paßgenaue Herstellung und leichte sowie schnelle Montagevorgänge ermöglicht.

Zur Lösung der gestellten Aufgabe zeichnet sich ein Magnetventilkopf der im Oberbegriff von Anspruch 1 genannten Art erfindungsgemäß durch die im Kennzeichen dieses Anspruchs aufgeführten Merkmale aus.

Ein solcher Magnetventilkopf ist aufgrund seiner Einstückigkeit einfach, preiswert sowie sehr paßgenau herstellbar. Die Bajonettverriegelung zwischen dem Magnetkern und dem Magnetgehäuse ermöglicht ausgesprochen einfache sowie schnelle und genaue Montagevorgänge.

Das Druckelement ist vorzugsweise als Druckfeder ausgebildet und raumsparend zwischen dem Boden des Magnetgehäuses und dem Magnetkern angeordnet. Hierbei kann es sich um eine einfache, preiswerte Tellerfeder handeln.

Ein derartiges Druckelement verbessert die Paßgenauigkeit des Magnetventilkopfes, weil es den Magnetkern im montierten Zustand stets in einer sehr exakten Anlage- und Ruheposition hält. Außerdem erleichtert es die Montagevorgänge, weil der Magnetkern hierfür im Magnetgehäuse gegen die Federwirkung verschoben werden kann. Demnach kann der Magnetkern gegenüber dem Magnetgehäuse ohne Anlagekontakt zwischen den Außen- und Innenprofilierungen leicht und ausreichend gedreht werden, um die Bajonettverriegelung schnell herzustellen oder erforderlichenfalls auch wieder zu lösen.

Eine Schutzscheibeschützt den für die Funktion der Bajonettverriegelung drehbaren Magnetkern vor einem Abrieb durch eine Relativbewegung der äußeren Ränder der Tellerfeder.

Die bevorzugten Merkmalen von Anspruch 6 ermöglichen das problemlose Einsetzen auch einer Tellerfeder mit relativ großem Außendurchmesser und gegebenenfalls einer entsprechend groß ausgebildeten Schutzscheibe, da deren profilierte Außenkonturen wie die Außenprofilierung des Magnetkerns bei der Montage - und bei einer eventuellen Demontage - an der Innenprofilierung des Magnetgehäuses vorbeibewegbar sind.

Die Merkmale der Ansprüche 7 und 8 ermöglichen einen ungehinderten zentralen Durchgriff von beweglichen sowie unbeweglichen Teilen des Magnetventils. Außerdem kann über die Durchführung des Bodens ein Zurückströmen eines Mediums erfolgen.

Die weitere Ausgestaltung von Anspruch 9 ertaubt eine zuverlässige Stromversorgung, Aufnahme und Halterung der Magnetspule.

In der Praxis hat es sich bewährt, das Magnetgehäuse gemäß Anspruch 10 als einstückiges Dreh-Frästeil auszubilden. Dadurch kann es sehr kostengünstig und hergestellt werden. Grundsätzlich ist aber auch möglich, das Magnetgehäuse gemäß Anspruch 11 durch Fließpressen herzustellen.

Es hat sich in der Praxis ferner bewährt, für die Außen- und Innenprofilierungen

Gemäß Anspruch 12 ist grundsätzlich eine umfangsmäßig n-fache Mehrfachteilung mit n gleich oder größer 1 möglich. In der Praxis hat sich dabei gemäß Anspruch 13 eine Vierfachteilung besonders bewährt. Die Mehrfachteilung sollte gemäß Anspruch 14 in Umfangsrichtung vorzugsweise gleichmäßig ausgebildet sein. Bei der im Mittelfeld liegenden Vierfachteilung beträgt der erforderliche Verdrehwinkel handhabungsfreundlich 45 Grad, und es gibt hierbei ausreichende vier lage- bzw. positionsstabilisierende Anlagebereiche zwischen den Außen- und Innenprofilierungen des Magnetgehäuses sowie des Magnetkerns.

Falls ein den Magnetkern aufnehmender Magnetkernhalter mit Außenprofilierung vorhanden ist, kann die Außenseite des Magnetkerns gemäß Anspruch 15 beliebig, wie zylindrisch, geformt sein.

Die Erfindung wird nachfolgend an zeichnerisch dargestellten Ausführungsbeispielen näher erläutert. Es zeigen:
- Fig. 1: einen Magnetventilkopf nach der vorliegenden Erfindung in einem ersten vereinfachten Längsschnitt,
- Fig. 2: den Magnetventilkopf aus Fig. 1 in einem zweiten vereinfachten Längs- schnitt, wobei der Magnetkern im Bereich der Außenprofilierung und das Magnetgehäuse im Bereich der Innenprofilierung geschnitten dargestellt sind,
- Fig. 3: den Magnetventilkopf aus den Fig. 1 und 2 in einer vereinfachten und im Bereich seiner Bajonettverriegelung teilweise geschnittenen Unteran- sicht und
- Fig. 4: einen Magnetkern des Magnetventilkopfes in einer perspektivischen An- sicht.

Gemäß den Figuren 1 und 2 hat ein Magnetventilkopf eines Magnetventils ein topf- oder hutförmiges Magnetgehäuse 10, das als einstückiges Dreh-Frästeil ausgebildet und an seinem offenen Ende mit einem nicht dargestellten Ventilunterteil verbindbar ist Die Verbindung kann beispielsweise mittels einer Überwurfmutter oder eines Spanngliedes erfolgen. Im Inneren des Magnetgehäuses 10 befindet sich ein Magnetkern 12 mit einer in eine Ringnut desselben einlegbaren Magnetspule 14, die über zwei in Längsrichtung L des Magnetgehäuses 10 außermittig verlaufende stiftförmige Spulenanschlüsse 16 elektrisch anschließbar ist.

Das Magnetgehäuse 10 hat an seiner offenen Innenseite eine nach innen ragende Innenprofilierung 18 mit im vorliegenden Fall in Umfangsrichtung gleichmäßiger Vierfachteilung. Der Magnetkern 12 hat gemäß detaillierterer Darstellung in Fig. 4 an seinem Umfang eine nach außen ragende Außenprofilierung 20 mit im vorliegenden Fall ebenfalls in Umfangsrichtung gleichmäßiger Vierfachteilung. Die Innenprofilierung 18 und die Außenprofilierung 20 sind gemäß Fig. 3 gegenseitig nach Art eines Bajonettverschlusses so aneinander angepaßt, daß der Magnetkern 12 in einer ersten Drehausrichtung D zum Magnetgehäuse 10 in dieses in dessen Längsrichtung L einschiebbar und nach Drehung um etwa 45 Grad in einer zweiten Drehausrichtung D zum Magnetgehäuse 10 in diesem durch in Längsrichtung L bewegungsblockierende stirnseitige Berührungsanlage der Außen- und Innenprofilierungen 20, 18 fixiert ist.

In der Unteransicht aus Fig. 3 ist der Zustand der in Längsrichtung L wirksamen Bewegungsblockierung des Bajonettverschlusses dargestellt. Zur Verdeutlichung des blockierenden Zusammenwirkens der Innen- und Außenprofilierungen 18, 20 ist in Fig. 3 rechtsseitig die Innenprofilierung 18 des Magnetgehäuses 10 teilweise weggebrochen dargestellt.

Ein federndes Druckelement 22 in Form einer Tellerfeder drückt über eine Schutzscheibe 24 den Magnetkern 12 in Richtung zum offenen Ende des Magnetgehäuses 10. Die Tellerfeder liegt mit ihrem zentralen Bereich am Boden des Magnetgehäuses 10 und mit ihrem äußeren Rand an der Schutzscheibe 24 an, so daß der für den Bajonettverschluß drehbare Magnetkern 12 gegenüber Relativbewegungen der Tellerfeder abriebgeschützt ist.

In nicht dargestellter Weise können das Druckelement 22 bzw. die Tellerfeder und die Schutzscheibe 24 Außenkonturen aufweisen, die derjenigen der Außenprofilierung 20 des Magnetkerns 12 entsprechen und bei der Montage sowie im Betrieb hiermit ausgerichtet gehalten werden. Dadurch können auch im Durchmesser größere Tellerfedern und Schutzscheiben eingesetzt werden, da deren Außenkonturen bei Montagevorgängen wie die Außenprofilierung in Längsrichtung L an den Innenprofilierungen vorbei bewegbar sind. Im bajonettverschlußartig verriegelten Betriebszustand drücken die radial äußeren Profilränder der Tellerfeder und der Schutzscheibe gegen die Außenprofilierung 20 des Magnetkerns 12.

Bei der Montage des Magnetkerns 12 wird dieser - gegebenenfalls zusammen mit einer im obigen Sinne außen konturierten Schutzscheibe und einer entsprechend außen konturierten Tellerfeder - in eine passende Bajonettöffnungsposition gegenüber dem Magnetgehäuse 10 gedreht und dann in Längsrichtung L in dieses gerade soweit eingeschoben, daß sich die Außenprofilierung 20 in der Längsrichtung L nicht mehr mit der Innenprofilierung 18 überdeckt. Dabei wird die Tellerfeder, die auch in mehreren aufeinanderliegenden Stücken eingebaut sein kann, in ihrem Federungsbereich zusammengedrückt. Dann wird der Magnetkern 12 - gegebenenfalls zusammen mit der entsprechend konturierten Schutzscheibe und der entsprechend konturierten Tellerfelder - um etwa 45 Grad in eine Bajonettverschlußposition gedreht und losgelassen, so daß die Tellerfeder über die Schutzscheibe 24 die Außenprofilierung 20 und damit den Magnetkern 12 exakt positionierend gegen die Innenprofilierung 18 drückt und in dieser Position hält. Nun befindet sich die Stirnseite des Magnetkerns 12 in einer definierten Ruhe- bzw. Einbaulage des Magnetventilkopfes und nach Anbringung desselben auch in einer definierten Ruhe- bzw. Einbaulage zum Magnetventil.

Im Boden des Magnetgehäuses 10 ist eine zentrale Durchführung 26 ausgebildet. Hiermit fluchtende zentrale Durchführungen befinden sich auch im Magnetkern 12, in dem Druckelement 22 bzw. der Tellerfeder und in der Schutzscheibe 24. Diese Durchführungen dienen zum ungehinderten Durchführen von in Längsrichtung L beweglichen oder feststehenden Teilen des Magnetventils. Außerdem kann im Betrieb über die Durchführung des Bodens und über die Freiräume, welche sich zwischen den Außenprofilierungen des Magnetkerns und den Innenprofilierungen des Magnetgehäuses ergeben, ein Strömungsmedium zurückfließen.

Gemäß Fig. 4 hat der Magnetkern 12 an einer Stirnseite eine zum Aufnehmen der Magnetspule 14 dienende Ringnut. Diese weist im zusammengebauten Zustand des gesamten Magnetventils in Richtung zu einer nicht dargestellten, in Längsrichtung L beweglichen, dem Magnetkern 12 benachbarten und hiervon anziehbaren Ankerplatte. Der Magnetkern 12 hat zwei mit der Ringnut verbundene außermittige Durchbrüche zum Durchführen der stiftförmigen Spulenanschlüsse 16, die im zusammengebauten Zustand durch entsprechende außermittige Durchbrüche der Schutzscheibe 24, des Druckelements 22 und des Bodens des Magnetgehäuses 10 greifen. Diese Durchbrüche ermöglichen auch ein zumindest vorübergehendes Hindurchführen von Hilfswerkzeugen, die sicherstellen, daß gegebenenfalls vorhandene profilierte Außenkonturen der Tellerfeder 22 sowie der Schutzscheibe 24 bei der Montage mit den Außenkonturen des Magnetkernes in Drehrichtung fluchtend ausgerichtet gehalten werden können. Der Magnetventilkopf kann bezüglich seiner Detailgestaltung im Rahmen der Erfindung vielfältig abgeändert werden. Wichtig ist dabei stets, daß das Magnetgehäuse einstückig ausgebildet ist und daß der Magnetkern über einen leicht zu schließenden sowie zu öffnenden Bajonettverschluß im Magnetgehäuse gehalten wird.

## Patentansprüche

1. Lösbarer Magnetventilkopf eines Magnetventils, das einen in seiner Längsrichtung hin- und her beweglichen und in einer Längsrichtung, wie in einer Ventilschließrichtung, federvorgespannten Ventilbolzen aufweist, der über eine hiermit verbundene Ankerplatte von einem in dem Magnetgehäuse (10) in Längsrichtung definiert gehaltenen Magnetkern (12) mit eingesetzter Magnetspule (14) entgegen der Federvorspannung des Magnetventils elektromagnetisch anziehbar ist,
wobei der Magnetkern (12) oder ein eventuell vorhandener und diesen aufnehmender Magnetkernhalter an seinem Umfang eine nach außen vorstehende Außenprofilierung (20) aufweist,
und wobei der Magnetkern (12) im Magnetgehäuse (10) mittel einer Bajonettverriegelung aufgenommen ist, **dadurch gekennzeichnet,**
**dass** das Magnetgehäuse (10) des Magnetventilkopfes einstückig topfförmig ausgebildet ist,
**dass** das Magnetgehäuse (10) an seinem offenen Topfrand eine nach innen vorstehende Innenprofilierung (18) aufweist,
**dass** die Innenprofilierung (18) sowie die Außenprofilierung (20) gegenseitig bajonettverschlussartig angepasst sind, derart, dass der Magnetkern (12) in wenigstens einer ersten Drehausrichtung (D) zum Magnetgehäuse (10) in dieses in dessen Längsrichtung (L) einschiebbar und in wenigstens einer zweiten Drehausrichtung (D) zum Magnetgehäuse (10) in diesem durch bewegungsblockierende stirnseitige Berührungsanlage der Außen- und Innenprofilierungen (20, 18) in Längsrichtung (L) fixiert ist,
und **dass** im Inneren des Magnetgehäuses (10) wenigstens ein federndes Druckelement (22) vorhanden ist, das den Magnetkern (12) in eine bewegungsblockierende stirnseitige Berührungsanlage der Außen- und Innenprofilierungen (20, 18) und damit in eine definierte Einbaulage drückt und in dieser hält.

2. Magnetventilkopf nach Anspruch 1, **dadurch gekennzeichnet, dass** das Druckelement als Druckfeder (22) ausgebildet und zwischen dem Boden des topfförmigen Magnetgehäuses (10) und dem Magnetkern (12) angeordnet ist.

3. Magnetventilkopf nach Anspruch 2, **dadurch gekennzeichnet, dass** die Druckfeder als Tellerfeder (22) ausgebildet ist.

4. Magnetventilkopf nach Anspruch 3, **dadurch gekennzeichnet, dass** die Tellerfeder (22) mit ihrem inneren Bereich am Boden des topfförmigen Magnetgehäuses (10) anliegt.

5. Magnetventilkopf nach einem der Ansprüche 1 bis 4, **dadurch gekennzeichnet, dass** zwischen der Tellerfeder (22) und dem Magnetkern (12) eine diesen schützende Schutzscheibe (24) angeordnet ist.

6. Magnetventil nach Anspruch 4 oder 5, **dadurch gekennzeichnet, dass** die Tellerfeder (22) und eine gegebenenfalls vorhandene Schutzscheibe (24) der Außenprofilierung (20) des Magnetkerns (12) entsprechende Außenkonturen aufweisen und dass die Umfangsausrichtungen dieser Außenkonturen bei der Montage und im Betrieb derjenigen des Magnetkerns (12) entsprechen.

7. Magnetventilkopf nach einem der Ansprüche 1 bis 6, **dadurch gekennzeichnet, dass** das topfförmige Magnetgehäuse (10) in seinem Boden eine in Längsrichtung (L) verlaufende zentrale Durchführung (26) aufweist.

8. Magnetventilkopf nach Anspruch 7, **dadurch gekennzeichnet, dass** der Magnetkern (12), die Druckfeder (22) und die Schutzscheibe (24) zentrale Durchführungen aufweisen, die mit der zentralen Durchführung (26) des Magnetgehäuses (10) fluchten.

9. Magnetventilkopf nach einem der Ansprüche 1 bis 8, **dadurch gekennzeichnet, dass** die Magnetspule (14) in einer Ringnut des Magnetkerns (12) aufgenommen ist und dass sich zwei mit der Magnetspule (14) verbundene stiftförmige Spulenanschlüsse (16) durch in Längsrichtung (L) verlaufende außermittige Durchführungen des Magnetkerns (12), der Schutzscheibe (24), des Druckelements (22) und des Bodens des Magnetgehäuses (10) erstrecken.

10. Magnetventilkopf nach einem der Ansprüche 1 bis 9, **dadurch gekennzeichnet, dass** das Magnetgehäuse (10) als Dreh-Frästeil ausgebildet ist.

11. Magnetventilkopf nach einem der Ansprüche 1 bis 9, **dadurch gekennzeichnet, dass** das Magnetgehäuse (10) als fließgepresstes Teil ausgebildet ist.

12. Magnetventilkopf nach einem der Ansprüche 1 bis 11, **dadurch gekennzeichnet, dass** die Außen- und Innenprofilierungen (20,18) umfangsmäßig jeweils eine n-fache Mehrfachteilung mit n gleich oder größer 1 aufweisen.

13. Magnetventilkopf nach Anspruch 12, **dadurch gekennzeichnet, dass** die Außen- und Innenprofilierungen (20,18) umfangsmäßig jeweils eine Vierfachteilung aufweisen.

14. Magnetventilkopf nach Anspruch 13, **dadurch gekennzeichnet, dass** die Außen- und Innenprofilierungen (20,18) in Umfangsrichtung gleichmäßig verteilt ausgebildet sind.

15. Magnetventilkopf nach einem der Ansprüche 1 bis 14, **dadurch gekennzeichnet, dass** bei Vorhandensein eines den Magnetkern (12) aufnehmenden und eine Außenprofilierung (20) aufweisenden Magnetkernhalters die an diesen angrenzende Außenseite des Magnetkerns (12) eine beliebige, wie zylindrische, Formgebung hat.

## Claims

1. Detachable solenoid valve head of a solenoid valve which has a valve bolt which can move back and forth in its longitudinal direction and is spring-prestressed in a longitudinal direction, such as in a valve closing direction, and can be electromagnetically attracted against the spring prestress of the solenoid valve by means of an armature plate, which is connected to the said valve bolt, by a magnet core (12) which is held in the magnet housing (10) in a defined manner in the longitudinal direction and has a magnet coil (14) inserted,
with the magnet core (12) or a magnet core holder, which may be present and accommodates the said magnet core, having an outwardly projecting external profiling (20) on its circumference,
and with the magnet core (12) being accommodated in the magnet housing (10) by means of a bayonet fitting, **characterized**
**in that** the magnet housing (10) of the solenoid valve head is integrally formed in the form of a pot,
**in that** the magnet housing (10) has an inwardly projecting internal profiling (18) at its open pot edge,
**in that** the internal profiling (18) and the external profiling (20) are matched to one another in the manner of a bayonet fitting in such a way that the magnet core (12) can be inserted into the magnet housing (10) in the longitudinal direction (L) of the said magnet housing in at least a first rotary orientation (D) relative to the said magnet housing and is fixed in the magnet housing (10) by movement-blocking end-face contact abutment with the external profiling (20) and the internal profiling (18) in the longitudinal direction (L) in at least a second rotary orientation (D) relative to the said magnet housing,
and **in that** at least one resilient pressure element (22) is present in the interior of the magnet housing (10), the said pressure element pressing the magnet core (12) into movement-blocking end-face contact abutment with the external profiling (20) and the internal profiling (18) and therefore into a defined installation position, and holding the said magnet core in this installation position.

2. Solenoid valve head according to Claim 1, **characterized in that** the pressure element is in the form of a compression spring (22) and is arranged between the base of the pot-like magnet housing (10) and the magnet core (12).

3. Solenoid valve head according to Claim 2, **characterized in that** the compression spring is in the form of a plate spring (22).

4. Solenoid valve head according to Claim 3, **characterized in that** the plate spring (22) rests on the base of the pot-like magnet housing (10) by way of its inner region.

5. Solenoid valve head according to one of Claims 1 to 4, **characterized in that** a protective disc (24) which protects the magnet core (12) is arranged between the plate spring (22) and the said magnet core.

6. Solenoid valve head according to Claim 4 or 5, **characterized in that** the plate spring (22) and a protective disc (24), which may be present, of the external profiling (20) of the magnet core (12) have corresponding outer contours, and **in that** the circumferential orientations of these outer contours correspond to those of the magnet core (12) during assembly and during operation.

7. Solenoid valve head according to one of Claims 1 to 6, **characterized in that** the pot-like magnet housing (10) has a central passage (26), which runs in the longitudinal direction (L), in its base.

8. Solenoid valve head according to Claim 7, **characterized in that** the magnet core (12), the compression spring (22) and the protective disc (24) have central passages which are aligned with the central passage (26) in the magnet housing (10).

9. Solenoid valve head according to one of Claims 1 to 8, **characterized in that** the magnet coil (14) is accommodated in an annular groove in the magnet core (12), and **in that** two pin-like coil connections (16) which are connected to the magnet coil (14) extend through eccentric passages, which run in the longitudinal direction (L), in the magnet core (12), the protective disc (24), the pressure element (22) and the base of the magnet housing (10).

10. Solenoid valve head according to one of Claims 1 to 9, **characterized in that** the magnet housing (10) is in the form of a turned and milled part.

11. Solenoid valve head according to one of Claims 1 to 9, **characterized in that** the magnet housing (10) is in the form of an extruded part.

12. Solenoid valve head according to one of Claims 1 to 11, **characterized in that** the external profiling (20) and the internal profiling (18) each have an n-fold multiple division, where n is equal to or greater than 1, over the circumference.

13. Solenoid valve head according to Claim 12, **characterized in that** the external profiling (20) and the internal profiling (18) each have a four-fold division over the circumference.

14. Solenoid valve head according to Claim 13, **characterized in that** the external profiling (20) and the internal profiling (18) are uniformly distributed in the circumferential direction.

15. Solenoid valve head according to one of Claims 1 to 14, **characterized in that**, when there is a magnet core holder which accommodates the magnet core (12) and has an external profiling (20), the outer face of the magnet core (12), which outer face adjoins the said magnet core holder, has any desired, for example cylindrical, shape.

## Revendications

1. Tête d'électrovanne amovible d'une électrovanne, qui comporte un goujon de vanne précontraint par ressort mobile selon un mouvement de va-et-vient tant dans sa direction longitudinale que dans une autre direction longitudinale, telle la direction de fermeture de vanne, ledit goujon pouvant être attiré de façon électromagnétique, conjointement avec la bobine d'aimant (14) intégrée, par un noyau d'aimant (12) maintenu de façon définie dans la direction longitudinale dans le carter d'aimant (10) par le biais d'une plaque d'ancrage y étant reliée, à l'encontre de la force de précontrainte élastique de l'électrovanne ;
le noyau d'aimant (12) ou un porte-noyau d'aimant éventuellement présent et le supportant présentant au niveau de sa circonférence un profilage extérieur (20) saillant vers l'extérieur ;
et le noyau d'aimant (12) étant logé dans le carter d'aimant (10) par le biais d'un verrouillage à baïonnette ;
**caractérisée en ce que** :
le carter d'aimant (10) de la tête d'électrovanne prend une forme de pot réalisé d'un seul tenant ;
et que le carter d'aimant (10) présente au niveau du bord ouvert de son pot un profilage intérieur (18) saillant vers l'intérieur ;
que le profilage intérieur (18) ainsi que le profilage extérieur (20) sont mutuellement adaptés l'un à l'autre à la façon d'une fermeture à baïonnette, de telle sorte que le noyau d'aimant (12) peut être enfoncé dans le carter d'aimant, dans sa direction longitudinale (L),
dans au moins une première orientation de rotation (D) par rapport au carter d'aimant (10), et est fixé dans celui-ci dans la direction longitudinale (L), dans au moins une deuxième orientation de rotation (D) par rapport au carter d'aimant (10), grâce à un système de contact, placé à l'avant, des profilages extérieur et intérieur (20, 18), bloquant tout mouvement ;
et qu'au moins un élément de pression (22) à ressort est présent à l'intérieur du carter d'aimant (10), ledit élément comprimant le noyau d'aimant (12) dans un système de contact, placé à l'avant, des profilés extérieur et intérieur (20, 18), bloquant tout mouvement, et le comprimant ainsi dans une position définie et le maintenant dans celle-ci.

2. Tête d'électrovanne selon la revendication 1, **caractérisée en ce que** l'élément de pression prend la forme d'un ressort de pression (22) et se place entre le fond du carter d'aimant (10) en forme de pot et le noyau d'aimant (12).

3. Tête d'électrovanne selon la revendication 2, **caractérisée en ce que** le ressort de pression prend la forme d'un ressort Belleville (22).

4. Tête d'électrovanne selon la revendication 3, **caractérisée en ce que** le ressort Belleville (22) repose, avec sa zone intérieure, contre le fond du carter d'aimant (10) en forme de pot.

5. Tête d'électrovanne selon l'une quelconque des revendications 1 à 4, **caractérisée en ce qu'**un disque de protection (24) la protégeant est disposé entre le ressort Belleville (22) et le noyau d'aimant (12).

6. Tête d'électrovanne selon la revendication 4 ou 5, **caractérisée en ce que** le ressort Belleville (22) et un disque de protection (24), présent le cas échéant, du profilage extérieur (20) du noyau d'aimant (12) présentent des contours extérieurs correspondants et que les orientations des circonférences de ces contours extérieurs coïncident, lors du montage et en fonctionnement, avec celles du noyau d'aimant (12).

7. Tête d'électrovanne selon l'une quelconque des revendications 1 à 6, **caractérisée en ce que** le carter d'aimant (10) en forme de pot comporte au fond un passage (26) central s'étendant dans la direction longitudinale (L).

8. Tête d'électrovanne selon la revendication 7, **caractérisée en ce que** le noyau d'aimant (12), le ressort de pression (22) et le disque de protection (24) comportent des passages centraux alignés avec le passage (26) central du carter d'aimant (10).

9. Tête d'électrovanne selon l'une quelconque des revendications 1 à 8, **caractérisée en ce que** la bobine d'aimant (14) est logée dans une rainure annulaire du noyau d'aimant (12) et que les deux raccords de bobine (16) en forme de tige reliés à la bobine d'aimant (14) s'étendent à travers les passages excentrés, s'étendant dans la direction longitudinale (L), du noyau d'aimant (12), du disque de protection (24), de l'élément de pression (22) et du fond du carter d'aimant (10).

10. Tête d'électrovanne selon l'une quelconque des revendications 1 à 9, **caractérisée en ce que** le carter d'aimant (10) prend la forme d'une partie fraisée selon un mouvement de rotation.

11. Tête d'électrovanne selon l'une quelconque des revendications 1 à 9, **caractérisée en ce que** le carter d'aimant (10) prend la forme d'une partie pressée en continu.

12. Tête d'électrovanne selon l'une quelconque des revendications 1 à 11, **caractérisée en ce que** la circonférence des profilages extérieur et intérieur (20, 18) est respectivement un multiple égal à n fois le nombre n supérieur ou égal à 1.

13. Tête d'électrovanne selon la revendication 12, **caractérisée en ce que** la circonférence des profilages extérieur et intérieur (20, 18) présente respectivement un rapport d'un quart.

14. Tête d'électrovanne selon la revendication 13, **caractérisée en ce que** les profilages extérieur et intérieur (20, 18) sont répartis de façon régulière dans la direction circonférentielle.

15. Tête d'électrovanne selon l'une quelconque des revendications 1 à 14, **caractérisée en ce qu'**en présence d'un porte-noyau d'aimant recevant le noyau d'aimant (12) et présentant un profilage extérieur (20), le côté extérieur, connexe à celui-ci, du noyau d'aimant (12) présente une forme quelconque, par exemple cylindrique.
